# FASCICULE DE BREVET EUROPEEN

(11) **EP 1 888 253 B1**
(45) Date de publication et mention de la délivrance du brevet: **09.11.2011**
(21) Numéro de dépôt: 06778580.8
(22) Date de dépôt: 06.06.2006
(51) Int. Cl.: B05B 11/00

(54) **DISPOSITIF DE FILTRATION DE L'AIR POUR POMPE DE PRODUIT LIQUIDE OU SEMI-LIQUIDE**
LUFTFILTERUNGSVORRICHTUNG FÜR EINE PUMPE FÜR EIN FLÜSSIGES ODER HALBFESTES PRODUKT
AIR FILTRATION DEVICE FOR LIQUID OR SEMI-LIQUID PRODUCT PUMP

(30) Priorité: 10.06.2005 FR 0505940
(43) Date de publication de la demande: 20.02.2008
(73) Titulaire: REXAM DISPENSING SYSTEMS, 76470 Le Tréport (FR)
(72) Inventeur: CLERGET, Bernard, 60510 Haudivilliers (FR)
(74) Mandataire: Thiollier, Clémence-Olivia Laure Marie
(86) Numéro de dépôt international: PCT/FR2006/001275
(87) Numéro de publication internationale: WO 2006/131637

(56) Documents cités:
- WO-A-03/026804
- FR-A- 2 861 059
- US-A- 5 310 094

## Description

La présente invention concerne un dispositif de filtration de l'air pour une pompe équipant un distributeur de produit liquide ou semi-liquide (voir WO 03/026804).

Les distributeurs de produits pharmaceutiques, cosmétiques et de parfums comprennent généralement une pompe montée sur un réservoir et actionnée par un bouton-poussoir de façon à assurer la délivrance du produit.

Une fois la phase de délivrance effectuée, il est nécessaire de compenser la perte du volume de produit évacué par un volume d'air équivalent qui est alors prélevé à l'extérieur du fait de la dépression régnant dans le réservoir. Cette reprise d'air s'effectue automatiquement, d'abord par les passages prévus à cet effet à l'intérieur du corps de pompe puis, via un orifice dit d'évent ménagé au travers de la paroi du corps et débouchant à l'intérieur du réservoir. La pression à l'intérieur du réservoir reste ainsi identique à celle de l'atmosphère extérieure.

Toutefois, il est nécessaire de prévoir la filtration du flux d'air entrant ne serait ce que pour préserver les propriétés du produit et éviter les risques de pollution ou de contamination bactérienne ou fongique, en particulier pour le conditionnement de produits pharmaceutiques ou cosmétiques.

Les dispositifs de filtration existants sont généralement constitués d'une bague en matériau filtrant montée en serrage radial autour du corps de pompe en masquant l'orifice d'évent.

Cependant, cette solution n'est pas satisfaisante car la bague vient augmenter le diamètre extérieur du corps de pompe ce qui pose des problèmes d'assemblage dans le col du réservoir et des problèmes d'étanchéité.

En outre, la tenue mécanique de cette bague n'est pas fiable dans le temps ce qui engendre des risques de pollution accidentelle. En effet, la zone de contact entre le corps de pompe et le filtre doit être parfaitement étanche à l'air afin de contraindre celui-ci à traverser la bague.

Au surplus, un serrage excessif de la bague sur le corps de pompe peut engendrer des dysfonctionnements de cette dernière.

La présente invention a pour but de résoudre les problèmes de l'art antérieur.
Ce but est atteint, selon l'invention au moyen d'un dispositif selon la revendication 1.
Selon une autre caractéristique, la porosité de ladite membrane est comprise entre 0,05 et 0,5 microns.
Selon une première variante de réalisation, ledit élément de support est constitué d'une zone périphérique de ladite membrane située radialement au-delà dudit orifice et qui est soudée ou collée directement sur les bords dudit orifice.
Selon une autre variante, le bord libre de ladite membrane est engagé dans un cadre surmoulé.
De préférence, ledit cadre est solidaire dudit élément de support.
Toujours selon cette dernière variante, ledit élément de support est sous forme d'un manchon dont le diamètre extérieur est sensiblement égal au diamètre intérieur dudit orifice dans lequel il est destiné à être introduit à la manière d'un bouchon.
Avantageusement, ledit manchon présente une extrémité tronconique pour faciliter son introduction dans l'orifice.
En outre, ledit cadre présente un épaulement venant en contact d'appui avec la paroi du corps de pompe pour positionner la membrane relativement audit orifice.
Selon encore une autre caractéristique, ladite membrane est disposée à l'intérieur dudit orifice.
Le dispositif de l'invention assure une filtration efficace de l'air rentrant tout en occupant un encombrement minimum sur le corps de pompe en étant localisé à proximité immédiate de l'orifice d'évent.
La tenue du dispositif sur le corps de pompe est améliorée par rapport aux dispositifs antérieurs et l'étanchéité est renforcée.
Par ailleurs, l'invention procure un gain notable de matière filtrante du fait de la faible surface utilisée.
Au surplus, ce dispositif s'applique à différents calibres de pompes et à des plages relativement larges de viscosité de produits (de liquide à pâteux) sans qu'il soit nécessaire de modifier ou d'adapter les dimensions de la membrane.

D'autres objets et avantages de l'invention apparaîtront au cours de la description qui suit, faite en référence aux dessins annexés, sur lesquels :
- La figure 1 représente une vue générale en coupe axiale d'une pompe sur un réservoir montrant les passages pour la reprise d'air ;
- Les figures 2A et 2B représentent des vues partielles respectivement en coupe et de profil d'un mode de réalisation du dispositif de l'invention monté sur un corps de pompe ;
- La figure 3 représente une vue en coupe transversale du mode de réalisation des figures 2A, 2B ;
- La figure 4 représente une vue de dessus en coupe transversale d'un autre mode de réalisation du dispositif de l'invention appliqué à un corps de pompe.

Le distributeur représenté sur la figure 1 comprend une pompe P montée sur un col C de réservoir où elle est fixée par sertissage d'une bague B.
Le corps K de la pompe P est constitué d'une enveloppe cylindro-conique qui renferme un mécanisme à piston surmonté d'un tube-gicleur T. Le corps K est pourvu d'un orifice d'évent E ménagé au travers de sa paroi latérale et disposé ici au-dessus du niveau du bord supérieur du col C.

Une fois la phase de restitution effectuée, la dépression créée dans le réservoir entraîne l'aspiration d'un volume d'air de compensation qui est prélevé à l'extérieur par le passage délimité à l'intérieur du corps K, en partie haute, entre le tube T et la paroi interne du corps puis au travers de l'orifice d'évent E et enfin en partie basse, entre la paroi extérieure du corps et la paroi interne du col C, comme représenté avec le parcours fléché sur la figure 1.

Le dispositif de l'invention vise à filtrer l'air rentrant dans le réservoir lors du retour vers l'équilibre des pressions entre l'intérieur et l'extérieur du réservoir.
A cet effet, le dispositif comprend une membrane filtrante 1 au travers de laquelle est susceptible de déboucher l'orifice E et dont le bord libre est raccordé à un élément de support fixé de manière étanche sur ledit orifice.

Du fait que l'air passe de l'intérieur du corps vers le volume intérieur du réservoir, la membrane 1 est disposée soit à l'extérieur du corps K (figure 4), soit au moins en partie à l'intérieur de l'orifice E (figure 2A).

La porosité de la membrane 1 est adaptée à la filtration de l'air et est comprise entre 0,05 et 0,5 microns.

Pour faciliter la fixation du dispositif, le corps K de la pompe présente un méplat M s'étendant immédiatement autour de l'orifice d'évent E.

Dans le mode de réalisation des figures 2A, 2B et 3, le bord libre 10 de ladite membrane 1 est engagé dans un cadre 2 où il est emprisonné par surmoulage en délimitant un conduit central 20 au travers duquel est disposée la surface filtrante de la membrane.
Le cadre 2 est solidaire d'un élément de support.
L'élément de support est ici sous forme d'un manchon 21 dont le diamètre extérieur est sensiblement égal au diamètre intérieur de l'orifice E dans lequel il est destiné à être introduit par emmanchement à la manière d'un bouchon comme représenté sur les figures 2A et 2B. La fixation est alors assurée par un simple serrage radial et renforcée, le cas échéant, par collage ou soudage.

Cette fixation permet la retenue du dispositif dans l'orifice E du corps K même lors de la phase d'aspiration lors de la reprise d'air.

Comme représenté sur la figure 3, le manchon 21 présente une extrémité tronconique 22 pour faciliter son introduction dans l'orifice E.
Le cadre 2 présente un épaulement débordant 23 venant en contact d'appui avec la paroi du corps K de la pompe pour limiter l'enfoncement du dispositif et positionner correctement la membrane 1 relativement à l'orifice E.

Dans la variante de la figure 2A, la longueur du manchon 21 est supérieure ou égale à l'épaisseur de la paroi du corps K et la membrane 1 est disposée à l'intérieur de l'orifice E, dans l'épaisseur de la paroi du corps K.
Il est toutefois possible, selon une variante, de prévoir que la membrane 1 recouvre l'orifice E à l'extérieur du corps de pompe.

Dans le mode de réalisation de la figure 4, l'élément de support est constitué d'une zone périphérique 11 de la membrane 1 située radialement au-delà de l'orifice E et qui est soudée ou collée directement sur le méplat M jusqu'aux bords dudit orifice. Dans ce cas, la partie centrale de la membrane 1 recouvre l'orifice E.

## Revendications

1. Dispositif de filtration de l'air pour l'orifice d'évent (E) ménagé au travers de la paroi latérale d'un corps (K) de pompe destinée à équiper un distributeur de produit liquide ou semi-liquide **caractérisé en ce qu'**il comprend une membrane filtrante (1) au travers de laquelle est susceptible de déboucher ledit orifice d'évent et dont le bord libre est raccordé à un élément de support fixé de manière étanche sur ledit orifice, la membrane et l'élément de support étant disposés à l'extérieur du corps de pompe (k).

2. Dispositif de filtration selon la revendication 1 **caractérisé en ce que** le corps (K) de pompe présente un méplat (M) s'étendant immédiatement autour de l'orifice d'évent (E).

3. Dispositif de filtration selon la revendication 1 ou 2 **caractérisé en ce que** la porosité de ladite membrane (1) est comprise entre 0,05 et 0,5 microns.

4. Dispositif selon l'une des revendications précédentes **caractérisé en ce que** ledit élément de support est constitué d'une zone périphérique (11) de ladite membrane (1) située radialement au-delà dudit orifice (E) et qui est soudée ou collée directement sur les bords dudit orifice.

5. Dispositif selon l'une des revendications 1 à 3 **caractérisé en ce que** le bord libre de ladite membrane (1) est engagé dans un cadre surmoulé (2).

6. Dispositif selon la revendication 5 **caractérisé en ce que** ledit cadre (2) est solidaire dudit élément de support.

## Claims

1. An air filtration device for the vent orifice (E) formed through a lateral wall of a body (K) of a pump intended to be fitted on a liquid or a semi-fluid product dispenser, **characterized in that** it comprises a filter membrane (1) through which said vent may open and the free edge of which is connected to a support element tightly fixed on said orifice, the membrane and the support element being disposed outside the body of the pump (K).

2. A filtration device according to claim 1, **characterized in that** the body (K) of the pump has a flat section (M) extending immediately around the vent orifice (E).

3. A filtration device according to claim 1 or 2, **characterized in that** the porosity of said membrane (1) is comprised between 0,05 and 0,5 micrometers.

4. A device according to one of the preceding claims, **characterized in that** said supporting element is composed of a peripheral area (11) of said membrane (1) located radially beyond said orifice (E) and which is directly welded or stuck onto the edges of said orifice.

5. A device according to one of claims 1 to 3, **characterized in that** the free edge of said membrane (1) is engaged into an over-molded frame (2).

6. A device according to claim 5, **characterized in that** said frame (2) is linked to said supporting element.

## Patentansprüche

1. Luftfilterungsvorrichtung für die Lüftungsöffnung (E), die durch die seitliche Wand eines Körpers (K) einer Pumpe hindurch angebracht ist, die zur Ausstattung eines Spenders von flüssigem oder halbflüssigem Produkt bestimmt ist, **dadurch gekennzeichnet, dass** sie eine Filtermembran (1) umfasst, durch die hindurch die Lüftungsöffnung münden kann und deren freier Rand mit einem Halteelement verbunden ist, das in dichter Weise an der Öffnung befestigt ist, wobei die Membran und das Halteelement außerhalb des Pumpenkörpers (K) angeordnet sind.

2. Filterungsvorrichtung nach Anspruch 1, **dadurch gekennzeichnet, dass** der Pumpenkörper (K) eine Abflachung (M) aufweist, die sich unmittelbar um die Lüftungsöffnung (E) erstreckt.

3. Filterungsvorrichtung nach Anspruch 1 oder 2, **dadurch gekennzeichnet, dass** die Porengröße der Membran (1) zwischen 0,05 und 0,5 Mikron liegt.

4. Vorrichtung nach einem der vorstehenden Ansprüche, **dadurch gekennzeichnet, dass** das Halteelement aus einem peripheren Bereich (11) der Membran (1) besteht, der radial jenseits der Öffnung (E) liegt und der direkt auf die Ränder der Öffnung geschweißt oder geklebt ist.

5. Vorrichtung nach einem der Ansprüche 1 bis 3, **dadurch gekennzeichnet, dass** der freie Rand der Membran (1) in einen aufgeformten Rahmen (2) eingelassen ist.

6. Vorrichtung nach Anspruch 5, **dadurch gekennzeichnet, dass** der Rahmen (2) einstückig mit dem Halteelement ist.
